# FASCICULE DE BREVET EUROPEEN

(11) **EP 1 500 609 B1**
(45) Date de publication et mention de la délivrance du brevet: **30.06.2010**
(21) Numéro de dépôt: 04290191.8
(22) Date de dépôt: 23.01.2004
(51) Int. Cl.: B65D 85/68, B65D 85/64

(54) **Procédé de mise en colis d'une porte d'ascenseur**
Verfahren zum Verpacken einer Aufzugtür
Method for packing an elvator door

(30) Priorité: 22.07.2003 FR 0308951
(43) Date de publication de la demande: 26.01.2005
(73) Titulaire: Thyssenkrupp Elevator Manufacturing France S.A.S., 49007 Angers Cédex 01 (FR)
(72) Inventeur: Bluteau, Jean-Yves, 49140 Soucelles (FR); Letexier, Eric, 49330 Etriche (FR); Hamard, Claude, 49330 Etriche (FR)
(74) Mandataire: Maillet, Alain

(56) Documents cités:
- PATENT ABSTRACTS OF JAPAN vol. 2000, no. 17, 5 juin 2001 (2001-06-05) -& JP 09 169337 A (OTIS ELEVATOR CO), 30 juin 1997 (1997-06-30)
- PATENT ABSTRACTS OF JAPAN vol. 013, no. 234 (M-832), 30 mai 1989 (1989-05-30) -& JP 01 045253 A (MITSUBISHI ELECTRIC CORP), 17 février 1989 (1989-02-17)
- PATENT ABSTRACTS OF JAPAN vol. 014, no. 305 (M-0992), 29 juin 1990 (1990-06-29) -& JP 02 098548 A (TOSHIBA CORP), 10 avril 1990 (1990-04-10)
- PATENT ABSTRACTS OF JAPAN vol. 018, no. 237 (M-1600), 6 mai 1994 (1994-05-06) -& JP 06 024677 A (TOSHIBA EREBEETA TECHNOS KK;OTHERS: 01), 1 février 1994 (1994-02-01)
- PATENT ABSTRACTS OF JAPAN vol. 018, no. 335 (M-1627), 24 juin 1994 (1994-06-24) -& JP 06 080143 A (TOSHIBA CORP), 22 mars 1994 (1994-03-22)

## Description

La présente invention concerne un procédé de mise en colis d'une porte d'ascenseur ainsi qu'un colis de transport d'une porte d'ascenseur.

De manière connue, un ascenseur comporte une cabine se déplaçant dans une cage prévue pour être installée dans un bâtiment qui comporte des étages. La cabine de cet ascenseur comporte une porte dite porte cabine. A chaque étage devant la cage d'ascenseur, est prévu un palier. Ce palier comporte une porte dite porte palière.

De manière habituelle, entre l'usine de fabrication et le bâtiment où elles sont mises en place, la porte palière ou la porte cabine sont transportées emballées individuellement dans un emballage en carton. L'inconvénient de ce type d'emballage est qu'il accroît le prix de vente de la porte ainsi emballée. En outre, ce type d'emballage est très volumineux, ce qui limite le nombre de portes pouvant être transportées.

Le document JP-A-9169337 divulgue un procédé de mise en colis d'éléments d'ascenseur par remplissage d'une caisse comprenant une ouverture et un dispositif d'obturation de l'ouverture. Ce procédé nécessite donc la réalisation d'une caisse pour chaque ascenseur devant être transporté.

Le but de l'invention est donc de proposer un procédé de mise en colis d'une porte d'ascenseur n'ayant pas les inconvénients précédemment cités.

A cet effet, la présente invention concerne un procédé de mise en colis d'une porte d'ascenseur, ladite porte comportant des vantaux, des montants, un linteau et un seuil, le procédé comportant:
- une étape de réalisation d'un cadre par fixation des vantaux sur des embouts prévus à cet effet,
- une étape de fixation des montants sur le cadre ainsi formé,
- une étape de fixation du linteau sur, d'une part un desdits embouts (50) et, d'autre part, sur un desdits montants, et
- une étape de fixation dudit seuil sur ledit linteau.

Avantageusement, lors de l'étape de réalisation du cadre, les vantaux sont disposés parallèlement sur leur tranche dans leur longueur et fixés à chacune de leurs extrémités sur un desdits embouts.

L'invention concerne également un colis de transport d'une porte d'ascenseur, ladite porte comportant des vantaux, des montants, un linteau et un seuil, ledit colis étant constitué:
- d'un cadre réalisé par fixation des vantaux sur des embouts prévus à cet effet,
- des montants fixés sur ledit cadre,
- du linteau fixé sur, d'une part un desdits embouts et, d'autre part, sur un desdits montants, et
- du seuil fixé sur ledit linteau.

Avantageusement, le colis comporte des moyens prévus pour l'associer horizontalement avec au moins un autre colis similaire.

Avantageusement, le colis comporte des moyens prévus pour le gerber avec au moins un autre colis similaire.

Les caractéristiques de l'invention mentionnées ci-dessus ainsi que d'autres apparaîtront plus clairement à la lecture de la description suivante d'un exemple de réalisation, ladite description étant faite en relation avec les dessins joints, parmi lesquels :
la Fig. 1 représente une vue de face d'une porte palière d'ascenseur sous sa forme montée ;
la Fig. 2 représente une vue en perspective du colis obtenu par le procédé selon l'invention ; et
la Fig. 3 représente une vue de face du colis obtenu par le procédé selon l'invention.

Un procédé selon l'invention s'applique aussi bien à une porte cabine qu'à une porte palière d'un ascenseur. On a choisi à titre d'exemple d'appliquer le procédé à une porte palière. Cette porte palière est représentée à la Fig. 1. Une porte palière 1 comporte deux vantaux 10 coulissants entre deux montants 30 au-dessus d'un seuil 40 et actionnés par un mécanisme monté dans un linteau 20.

Dans le procédé selon l'invention, les différentes pièces constitutives de la porte 1 sont assemblées de manière à former elles-mêmes leur colis 2 de transport. Ce colis 2 est représenté aux Figs. 2 et 3. Le colis 2 est réalisé de la manière suivante. Les vantaux 10 sont disposés parallèlement sur leur tranche dans leur longueur et fixés à chacune de leurs extrémités sur un embout 50. Chaque embout 50 est une pièce fabriquée spécialement dans le but de former un cadre avec les vantaux 10 et n'appartient pas à la porte 1 telle que représentée à la Fig. 1. L'ensemble constitué par les vantaux 10 et les embouts 50 forme alors un cadre 60. La fixation des vantaux 10 sur les embouts 50 est de préférence réalisée à l'aide de vis.

A l'intérieur de ce cadre 60 sans fond ni couvercle, sont ensuite disposées dans la longueur, puis fixées les autres pièces constitutives de la porte 1. Ainsi, on place d'abord de préférence les montants 30. Leurs longueurs respectives étant approximativement identiques à celles des vantaux 10, on peut donc à la fois vérifier leur bon ajustement aux vantaux 10 et assurer leur maintien dans la structure de cadre du colis 2 ainsi formée. Les montants 30 sont de préférence montés côte à côte et fixés à l'aide de vis sur chacun des embouts 50.

On place ensuite le linteau 20 sur un des montants 30 et comme sa longueur ne permet pas de le fixer sur les deux embouts 50, il est donc fixé, d'une part, sur un seul embout 50 et, d'autre part, sur le montant 30 sur lequel il se trouve. La fixation du linteau 20 est de préférence réalisée à l'aide de vis.

L'assemblage est terminé par la mise en place et la fixation du seuil 40 de la porte 1 sur le linteau 20 et contre l'embout 50 sur lequel a été fixé le linteau 20. La fixation du seuil 40 est de préférence réalisée à l'aide de vis.

On notera qu'une fois le colis 2 terminé, il est possible de vérifier que l'ensemble des pièces de la porte sont bien présentes dans le colis 2 grâce à des ouvertures 51 pratiquées à cet effet dans l'embout 50 de fixation des pièces. A chaque ouverture 51, correspond une pièce, si bien que si une ouverture 51 est non obturée par la pièce correspondante, c'est que cette pièce est manquante. En outre, chaque pièce du colis 2 est identifiée par un moyen tel qu'un code barre ou un code à trous. Ce moyen d'identification est visualisable au travers de l'ouverture 51 réalisée dans l'embout 50 de fixation des pièces. Ainsi, il est également possible de garder une trace permettant de justifier de l'état du colis fini par une simple photographie numérique de l'embout 50, cet embout 50 étant en outre porteur d'une étiquette reprenant les différentes caractéristiques associées au colis 2.

Le colis 2 ainsi formé permet le transport des pièces sans emballage supplémentaire et à moindre coût. En outre, les pièces étant munies d'ergots de centrage, des colis 2 de ce type peuvent être facilement associés horizontalement et gerbés, ce qui permet d'accroître le nombre de portes 1 transportées. Ainsi, on peut former puis transporter plusieurs paquets de par exemple 6 ou 8 colis.

## Revendications

1. Procédé de mise en colis d'une porte d'ascenseur (1), ladite porte (1) comportant des vantaux (10), des montants (30), un linteau (20) et un seuil (40), le procédé comportant:
- une étape de réalisation d'un cadre par fixation des vantaux (10) sur des embouts (50) prévus à cet effet,
- une étape de fixation des montants sur le cadre ainsi formé,
- une étape de fixation du linteau (20) sur, d'une part un desdits embouts (50) et, d'autre part, sur un desdits montants (30), et
- une étape de fixation dudit seuil (40) sur ledit linteau (20).

2. Procédé de mise en colis d'une porte d'ascenseur (1) selon la revendication 1, **caractérisé en ce que** lors de l'étape de réalisation du cadre, les vantaux sont disposés parallèlement sur leur tranche dans leur longueur et fixés à chacune de leurs extrémités sur un desdits embouts (50).

3. Colis (2) de transport d'une porte d'ascenseur (1), ladite porte (1) comportant des vantaux (10), des montants (30), un linteau (20) et un seuil (40), et ledit colis (2) étant constitué:
- d'un cadre réalisé par fixation des vantaux (10) sur des embouts (50) prévus à cet effet,
- des montants fixés sur ledit cadre,
- du linteau (20) fixé sur, d'une part un desdits embouts (50) et, d'autre part, sur un desdits montants (30), et
- du seuil (40) fixé sur ledit linteau (20).

4. Colis (2) selon la revendication 3, **caractérisé en ce qu'**il comporte des moyens prévus pour l'associer horizontalement avec au moins un autre colis (2) similaire.

5. Colis (2) selon l'une des revendications 3 ou 4, **caractérisé en ce qu'**il comporte des moyens prévus pour le gerber avec au moins un autre colis (2) similaire.

## Claims

1. Method of packaging a lift door (1), said door (1) comprising leaves (10), uprights (30), a lintel (20) and a threshold (40), the method comprising:
- a step of producing a frame by fixing the leaves (10) to end pieces (50) provided for this purpose,
- a step of fixing the uprights to the frame thus formed,
- a step of fixing the lintel (20) to one of said end pieces (50), on the one hand, and to one of said uprights (30), on the other hand, and
- a step of fixing said threshold (40) to said lintel (20).

2. Method of packaging a lift door (1) according to claim 1, **characterised in that** during the step of producing the frame, the door leaves are placed parallel on their edges in the lengthwise direction and fixed to one of the end pieces (50) at each of their ends.

3. Package (2) for transporting a lift door (1), said door (1) comprising leaves (10), uprights (30), a lintel (20) and a threshold (40), and said package (2) being made up of:
- a frame produced by fixing the leaves (10) to end pieces (50) provided for this purpose,
- the uprights fixed to the frame,
- the lintel (20) fixed to one of said end pieces (50), on the one hand, and to one of said uprights (30), on the other hand, and
- the threshold (40) fixed to said lintel (20).

4. Package (2) according to claim 3, **characterised in that** it comprises means provided for associating it horizontally with at least one other similar package (2).

5. Package (2) according to one of claims 3 or 4, **characterised in that** It comprises means provided for stacking it with at least one other similar package (2).

## Patentansprüche

1. Verfahren zum Verpacken einer Aufzugstür (1), wobei die Tür (1) Flügel (10), Rahmenseitenteile (30), einen Sturz (20) und eine Schwelle (40) aufweist, wobei das Verfahren einschließt:
- einen Schritt zur Herstellung eines Rahmens durch Befestigung der Flügel (10) an zu diesem Zweck vorgesehenen Ansatzstücken (50),
- einen Schritt zur Befestigung der Rahmenseitenteile an dem so gebildeten Rahmen,
- einen Schritt zur Befestigung des Sturzes einerseits an einem der Ansatzstücke (50) und andererseits an einem der Rahmenseitenteile (30), und
- einen Schritt zur Befestigung der Schwelle (40) an dem Sturz (20).

2. Verfahren zum Verpacken einer Aufzugstür (1) nach Anspruch 1, **dadurch gekennzeichnet, dass** beim Schritt zur Herstellung des Rahmens die Flügel parallel der Länge nach auf ihrer Platte angeordnet und mit jedem ihrer Enden an einem der Ansatzstücke (50) befestigt werden.

3. Paket (2) zum Transport einer Aufzugstür (1), wobei die Tür (1) Flügel (10), Rahmenseitenteile (30), einen Sturz (20) und eine Schwelle (40) aufweist, und wobei das Paket (2) gebildet wird aus:
- einem Rahmen, der entstanden ist durch Befestigung der Flügel (10) an zu diesem Zweck vorgesehenen Ansatzstücken (50),
- an diesem Rahmen befestigten Rahmenseitenteilen
- dem Sturz (20), der einerseits an einem der Ansatzstücke (50) und andererseits an einem der Rahmenseitenteile (30) befestigt ist, und
- der an dem Sturz (20) befestigten Schwelle (40).

4. Paket (2) nach Anspruch 3, **dadurch gekennzeichnet, dass** es Mittel aufweist zur horizontalen Verbindung mit wenigstens einem anderen gleichartigen Paket (2).

5. Paket (2) nach einem der Ansprüche 3 oder 4, **dadurch gekennzeichnet, dass** es Mittel zum Stapeln mit wenigstens einem weiteren gleichartigen Paket (2) aufweist.
